# EUROPÄISCHE PATENTSCHRIFT

(11) **EP 0 759 143 B1**
(45) Veröffentlichungstag und Bekanntmachung des Hinweises auf die Patenterteilung: **05.11.1997**
(21) Anmeldenummer: 95919996.9
(22) Anmeldetag: 02.05.1995
(51) Int. Cl.: F28G 1/12

(54) **AUFFANGHÜLSE FÜR REINIGUNGSBÜRSTEN IN RÖHRENWÄRMETAUSCHERN**
RETAINING SLEEVE FOR CLEANING BRUSHES IN TUBULAR HEAT EXCHANGERS
MANCHON COLLECTEUR POUR BROSSES DE NETTOYAGE UTILISEES DANS DES ECHANGEURS DE CHALEUR TUBULAIRES

(30) Priorität: 05.05.1994 DE 9407480 U
(43) Veröffentlichungstag der Anmeldung: 26.02.1997
(73) Patentinhaber: Berkenbusch, Stefan, D-65189 Wiesbaden (DE); Heeren, Hermann, 26427 Esens (DE)
(72) Erfinder: Heeren, Hermann, D-26427 Esens (DE)
(74) Vertreter: Wiebusch, Manfred
(86) Internationale Anmeldenummer: EP9501655
(87) Internationale Veröffentlichungsnummer: WO9530869

(56) Entgegenhaltungen:
- DE-A- 3 616 852
- US-A- 4 124 065
- US-A- 4 561 495

## Beschreibung

Die Erfindung betrifft eine Auffanghülse für Reinigungsbürsten in Röhrenwärmetauschern, mit einem durch längsverlaufende Stege gebildeten käfigartigen Mantel, einem Anschlag für die Reinigungsbürste an einem Ende der Auffanghülse und einem am entgegengesetzten Ende ausgebildeten Kupplungsstück zur Verbindung der Auffanghülse mit dem Ende eines zu reinigenden Rohres.

In der DE-PS 1 138 800 wird ein Verfahren zum Reinigen der Kühlrohre von Röhrenwärmetauschern beschrieben, bei dem Reinigungsbürsten in Längsrichtung durch die Kühlrohre bewegt werden, um Ablagerungen von den Rohrinnenwänden zu entfernen.

Die Kühlrohre sind in großer Anzahl parallel zueinander und mit möglichst enger Teilung in Rohrböden angeordnet und münden mit ihren entgegengesetzten Enden in zwei Kammern, über die das Kühlwasser zu- und abgeführt wird. Die Reinigungsbürsten sind in ihrem Mittelabschnitt mit radial abstehenden Borsten bestückt und weisen an den Enden je eine Endkappe auf, die einen wesentlichen Teil des Rohrquerschnitts einnimmt, so daß die Reinigungsbürste der Kühlwasserströmung einen gewissen Widerstand entgegensetzt und durch die Wasserströmung im Rohr fortbewegt wird. Die Enden der Kühlrohre sind mit den obengenannten Auffanghülsen bestückt, so daß die Reinigungsbürsten an der Rohrmündung abgefangen und in einer koaxial mit den Rohren ausgerichteten Position gehalten werden, in der sie den Austritt des Kühlwassers aus der Rohrmündung möglichst wenig behindern.

Wenn die Strömungsrichtung des Kühlwassers umgekehrt wird, werden die Reinigungsbürsten wieder in die Kühlrohre eingesogen und zum entgegengesetzten Ende des Wärmetauschers transportiert. Durch periodisches Umkehren der Strömungsrichtung des Kühlwassers werden so die Reinigungsbürsten in den Kühlrohren hin- und herbewegt.

Aus WO 86/00127 A1 ist eine Auffanghülse der eingangs genannten Art bekannt, bei der die Stege des Mantels an dem vom Kühlrohr abgewandten Ende durch einen schräg zur Rohrachse angestellten Ringbund miteinander verbunden sind. Der Anschlag für die Reinigungsbürste ist in diesem Ringbund angeordnet. Durch die Schrägstellung des Ringbundes soll ein größerer Abströmquerschnitt erreicht werden, so daß die Strömung des Kühlwassers möglichst wenig behindert wird, wenn die Reinigungsbürsten in den Auffanghülsen sitzen und von dem aus den Kühlrohren austretenden Wasser umströmt werden. Bei nicht ausreichendem Abströmquerschnitt verursacht der Strömungswiderstand der Reinigungsbürsten und der Auffanghülsen einen zusätzlichen Druckverlust Δp, so daß eine entsprechend höhere Pumpleistung erforderlich ist und sich für die Anlage, in der der Wärmetauscher betrieben wird, ein geringerer Wirkungsgrad ergibt.

Dieses Problem wird um so gravierender, je kleiner die Teilung der Kühlrohre ist, das heißt je dichter die Kühlrohre in den Rohrböden gepackt sind. Mit abnehmender Teilung verringert sich nämlich auch der Querschnitt der Zwischenräume zwischen den Auffanghülsen, durch die das Kühlwasser abströmen kann.

Bei einigen Wärmetauschern ist trotz der automatischen Reinigung gelegentlich eine Handreinigung der Kühlrohre erforderlich. Da jedoch die zum Halten der Reinigungsbürsten dienenden Teile der Auffanghülsen das Einführen eines Reinigungskörpers bei der Handreinigung unmöglich machen, wurden diese Teile durch lösbare Clips ersetzt. Durch die Clips und die zugehörigen Verrastungseinrichtungen wird jedoch eine weitere Erhöhung des Strömungswiderstands verursacht.

Aufgabe der Erfindung ist es, eine Auffanghülse der eingangs genannten Art zu schaffen, die einfach herstellbar ist und eine weitere Verringerung des Strömungswiderstands gestattet, so daß der zusätzliche Druckverlust Δp weitgehend vermieden wird.

Diese Aufgabe wird erfindungsgemäß dadurch gelöst, daß die Stege am anschlagseitigen Ende der Auffanghülse pyramidenförmig oder kuppelförmig zusammenlaufen und nur am Scheitelpunkt der Pyramide oder der Kuppel miteinander verbunden sind.

Die erfindungsgemäße Auffanghülse weist somit am freien Ende keinen Ringbund auf, der das Abströmen des Wassers behindern könnte. Die am Scheitelpunkt zusammenlaufenden Endabschnitte der Stege gewährleisten eine ausreichende mechanische Stabilität der Auffanghülse und bilden zugleich den Anschlag für die Reinigungsbürste. Der größte Teil des pyramidenförmigen Endbereichs der Auffanghülse liegt dann ohnehin innerhalb des Querschnitts der Endkappe der Reinigungsbürste und verursacht somit keine zusätzliche Strömungsbehinderung. Die Zwischenräume zwischen den Stegen bilden verhältnismäßig große Abströmöffnungen, die nicht nur in Radialrichtung der Hülse, sondern in den pyramidenförmigen Bereichen auch in Axialrichtung offen sind, so daß die Zwischenräume zwischen den benachbarten Auffanghülsen im Querschnitt vergrößert und zudem auf der Abstromseite trichterförmig erweitert werden. Hierdurch läßt sich erreichen, daß der Strömungswiderstand der Auffanghülsen und der darin gehaltenen Reinigungsbürsten auch bei enger Teilung der Kühlrohre gegenüber dem Strömungswiderstand der Kühlrohre selbst vernachlässigbar ist, so daß sich praktisch kein zusätzlicher Druckverlust ergibt.

Vorteilhafte Ausgestaltungen und Weiterbildungen der Erfindung ergeben sich aus den Unteransprüchen.

Bevorzugt ist die Reinigungshülse zweiteilig aus einem Käfigteil und einem lösbar damit verrasteten Kupplungsstück aufgebaut, und das Kupplungsstück ist mit stromlinienförmig profilierten Rastklauen zur Verbindung mit dem Käfigteil versehen. Hierdurch wird ein einfaches Lösen des Käfigteils bei einer Handreinigung der Kühlrohre ermöglicht, ohne daß der Strömungswiderstand nennenswert erhöht wird.

Darüber hinaus hat die erfindungsgemäße Auffanghülse den Vorteil, daß sie entformungstechnisch einfacher aus Kunststoff hergestellt werden kann.

Im folgenden werden bevorzugte Ausführungsbeispiele der Erfindung anhand der Zeichnung näher erläutert.

Es zeigen:
- Fig. 1: eine teilweise aufgeschnittene Seitenansicht der Auffanghülse mit darin gehaltener Reinigungsbürste;
- Fig. 2: die Auffanghülse nach Fig. 1 in der Draufsicht;
- Fig. 3: Teilschnitte durch einen Käfigteil und ein Kupplungsstück der Auffanghülse in getrenntem Zustand; und
- Fig. 4: einen Schnitt durch den Endbereich des Käfigteils und durch das Kupplungsstück einer Auffanghülse gemäß einer anderen Ausführungsform.

Die Auffanghülse besitzt einen Käfigteil 10 mit vier in Winkelabständen von 90° angeordneten Stegen 12, die einen käfigartig durchbrochenen Mantel bilden und am oberen Ende in Figur 1 in pyramidenförmig zusammenlaufende Endabschnitte 14 übergehen. Die Endabschnitte 14 sind am Scheitelpunkt 16 einstückig miteinander verbunden und weisen ein strömungsgünstiges, annähernd stromlinienförmiges Profil auf, wie in Figur 1 bei dem geschnitten dargestellten Endabschnitt zu erkennen ist. Am Scheitelpunkt 16 sind die Endabschnitte 14 zudem leicht abgerundet.

Am entgegengesetzten Ende besitzt die Auffanghülse einen Ringbund 18, der die Stege 12 miteinander verbindet und an den sich axial ein Kupplungsstück 20 anschließt, mit dem die Auffanghülse koaxial an das Ende eines nicht gezeigten Kühlrohres angekuppelt werden kann. Das Kupplungsstück 20 kann in üblicher Weise in das Ende des Kühlrohres eingesteckt oder auf dieses aufgesteckt werden. Für die Montage der erfindungsgemäßen Auffanghülse können somit dieselben Montagewerkzeuge wie für herkömmliche Auffanghülsen verwendet werden.

Die Stege 12 werden an einem Ende durch den Ringbund 18 und am entgegengesetzten Ende durch die pyramidenförmig zusammenlaufenden Endabschnitte 14 abgestützt, so daß sich insgesamt ein formstabiles Gebilde ergibt.

Gemäß Figur 1 bilden die Endabschnitte 14 zugleich einen Anschlag für eine konische Endkappe 22 einer als solche bekannten Reinigungsbürste 24. Die Reinigungsbürste 24 ist in ihrem Mittelabschnitt mit radial abstehenden Borsten 26 bestückt und weist am unteren Ende in Figur 1 eine zu der Endkappe 22 spiegelbildliche Endkappe 28 auf.

Wenn das Kühlwasser aus dem nicht gezeigten Kühlrohr durch den Innenquerschnitt des Kupplungsstückes 20 ausströmt, so wird es durch die untere Endkappe 28 der Reinigungsbürste strömungsgünstig nach außen gelenkt, so daß der größte Teil des Kühlwassers durch die Zwischenräume zwischen den Stegen 12 nach außen strömt.

Da in der Praxis eine Vielzahl der in Figur 1 gezeigten Reinigungshülsen matrixförmig in geringem Abstand zueinander angeordnet sind, vereinigen sich die aus den Zwischenräumen zwischen den Stegen 12 austretenden Kühlwasserströme mit entsprechenden Kühlwasserströmen aus den benachbarten Auffanghülsen. Damit das Abströmen des Kühlwassers nicht zu stark behindert wird, ist es deshalb wesentlich, daß das Kühlwasser außerhalb der Querschnitte der Reinigungsbürsten 24 ausreichend schnell in Axialrichtung, also nach oben in Figur 1, abströmen kann. Dieses Abströmen wird erfindungsgemäß dadurch begünstigt, daß sich die Zwischenräume zwischen den Stegen 12 nach oben ungebrochen in den Zwischenräumen zwischen den Endabschnitten 14 fortsetzen.

Das Kühlwasser kann deshalb die untere Endkappe 28, die Borsten 26 und die obere Endkappe 22 der Reinigungsbürste 24 eng umfließen, ohne daß die Strömung durch einen Ringbund am oberen Ende der Stege 12 behindert wird. Der Scheitelpunkt 16 der Pyramide liegt im Strömungsschatten der oberen Endkappe 22 und bewirkt deshalb keine Erhöhung des Strömungswiderstands.

Da außerdem die Neigung der Endabschnitte 14 an den Kegelwinkel der Endkappe 22 angepaßt ist, wird die Endkappe 22 raumsparend in dem pyramidenförmigen Teil der Auffanghülse aufgenommen, so daß sich die Gesamtlänge der Auffanghülse auf ein Minimum verringern läßt. Auch dies trägt zur Verringerung des Strömungswiderstands bei.

Weiterhin sind erfindungsgemäß die Stege 12 in ihrem Querschnitt vom unteren Ende zu den Endabschnitten 14 hin verjüngt, so daß sich die Zwischenräume zwischen den Stegen nach oben entsprechend erweitern.

Abweichend von dem gezeigten Ausführungsbeispiel kann das Käfigteil 10 anstelle von vier Stegen 12 auch eine andere Anzahl von Stegen, beispielsweise drei in Winkelabständen von 120° angeordnete Stege aufweisen.

Das Kupplungsstück 20 ist im gezeigten Beispiel mit Rastklauen 30 lösbar am Ringbund 18 des Käfigteils 10 befestigt. Die Rastklauen 30 greifen von innen in den Ringbund 18 ein und besitzen ein annähernd stromlinienförmiges Profil, so daß sie über einen Innenkonus 32 in den Innenquerschnitt des Käfigteils 10 übergehen. Ein entsprechender Innenkonus 34 wird gemäß Figur 3 auch durch die Enden der Stege 12 des Käfigteils gebildet, die damit zugleich einen Anschlag für das Kupplungsstück 20 definieren.

Wenn eine Handreinigung der Kühlrohre erforderlich ist, können die Rastklauen 30 in den Zwischenräumen zwischen den Stegen 12 bequem gelöst werden, so daß sich das Käfigteil 10 abnehmen läßt. Durch das am Ende des Kühlrohres verbleibende Kupplungsstück 20 kann dann ein Reinigungskörper in das Kühlrohr eingeführt werden. Auch das Auswechseln verschlissener Reinigungsbürsten 24 wird durch die Lösbarkeit des Käfigteils erleichtert.

Wahlweise kann anstelle der Rastverbindung zwischen dem Käfigteil und dem Kupplungsstück auch ein anderer strömungsgünstig gestalteter Befestigungsmechanismus, beispielsweise ein Bajonettverschluß vorgesehen sein.

Figur 4 zeigt eine modifizierte Ausführungsform der Auffanghülse, die ohne das Kupplungsstück 20 als sogenannte Aufsteckhülse verwendet werden kann, indem sie auf den äußeren Umfang des Endes des zugehörigen Kühlrohres aufgesteckt wird. In Kombination mit dem Kupplungsstück 20 kann dieselbe Auffanghülse hingegen auch als sogenannte Einstückhülse verwendet werden, die mit dem freien Endbereich des Kupplungsstückes 20 in den Innenquerschnitt des Kühlrohres eingesteckt wird. Auf diese Weise wird eine vielseitige Verwendbarkeit der Auffanghülse, speziell des Käfigteils 10 derselben erreicht.

Die Dicke der Stege 12 in Radialrichtung ist bei dieser Ausführungsform größer als die Wanddicke des einstückig mit diesen Stegen verbundenen Ringbunds 18. Die unteren Enden der Stege 12 erstrecken sich somit axial ein Stück weit über die Innenfläche des Ringbunds 18 und bilden Anschläge für das Kupplungsstück 20, das paßgenau in dem unteren Endabschnitt des Ringbunds 18 sitzt.

Das Kupplungsstück 20 ist wie bei dem zuvor beschriebenen Ausführungsbeispiel mit Hilfe der Rastklauen 30 an dem Ringbund verrastet. Der Außendurchmesser des zylindrischen Teils des Kupplungsstück entspricht dem Innendurchmesser des zugehörigen Kühlrohres, so daß der über den Ringbund vorstehende untere Endabschnitt des Kupplungsstücks in das Ende des Kühlrohres eingesteckt werden kann, wobei das untere Ende des Ringbunds 18 einen Anschlag für das Ende des Kühlrohres bildet.

Auf dem äußeren Umfang des in das Kühlrohr eingreifenden Abschnitts des Kupplungsstücks sind zwei umlaufende Nuten 36 ausgebildet, an die sich jeweils nach unten eine umlaufende, elastisch nachgebende Lippe 38 anschließt. Die radial vorspringenden Lippen 38 gewährleisten einen dichten und festen Paßsitz des Kupplungsstücks im Ende des Kühlrohres und können beim Einstecken des Kupplungsstücks in das Kühlrohr elastisch zurückgebogen werden und in die Ringnuten 36 ausweichen.

Wenn diese Auffanghülse als Aufsteckhülse verwendet werden soll, so werden die Rastklauen 30 gelöst, und das Kupplungsstück 20 wird entfernt. Die Auffanghülse läßt sich dann mit dem vorspringenden zylindrischen unteren Teil ihres Ringbunds 18 auf das Ende des Kühlrohres aufstecken. Die unteren Enden der Stege 12 bilden dann einen Anschlag für das Ende des Kühlrohres.

In einer weiteren Ausführungsform ist es auch möglich, das Korbteil 10 so zu gestalten, daß es sowohl bei der Verwendung als Aufsteckhülse als auch bei der Verwendung als Einsteckhülse mit einem jeweils entsprechend angepaßten Kupplungsstück zu versehen ist.

## Patentansprüche

1. Auffanghülse für Reinigungsbürsten (24) in Röhrenwärmetauschern, mit einem durch längs verlaufende Stege (12) gebildeten käfigartigen Mantel, einem Anschlag für die Reinigungsbürste an einem Ende der Auffanghülse und einem am entgegengesetzten Ende ausgebildeten Kupplungsstück (20) zur Verbindung der Auffanghülse mit dem Ende eines zu reinigenden Rohres, dadurch **gekennzeichnet**, daß die Stege (12) an dem anschlagseitigen Ende der Auffanghülse pyramidenförmig oder kuppelförmig zusammenlaufen und nur am Scheitelpunkt (16) der Pyramide oder der Kuppel miteinander verbunden sind.

2. Auffanghülse nach Anspruch 1, für Reinigungsbürsten (24) mit konischen Endkappen (22,28), dadurch **gekennzeichnet,** daß der Neigungswinkel der pyramidenförmig zusammenlaufenden Endabschnitte (14) der Stege (12) an den Kegelwinkel der Endkappen (22,28) angepaßt ist.

3. Auffanghülse nach Anspruch 1 oder 2, dadurch **gekennzeichnet**, daß die Stege (12) von dem an das Kupplungsstück (20) anschließenden Ende aus zum Scheitelpunkt (16) der Pyramide hin im Querschnitt verjüngt sind.

4. Auffanghülse nach einem der vorstehenden Ansprüche, dadurch **gekennzeichnet**, daß die Stege (12) insbesondere in ihren Endabschnitten (14) ein strömungsgünstiges Profil aufweisen.

5. Auffanghülse nach einem der vorstehenden Ansprüche, dadurch **gekennzeichnet**, daß das Kupplungsstück (20) lösbar mit einem durch die Stege (12) gebildeten Käfigteil (10) verbunden ist.

6. Auffanghülse nach Anspruch 5, dadurch **gekennzeichnet**, daß das Kupplungsstück (20) mit Rastklauen (30) versehen ist, die von innen in einen die Stege (12) verbindenden Ringbund (18) eingreifen.

7. Auffanghülse nach Anspruch 6, dadurch **gekennzeichnet**, daß die Rastklauen (30) und die Stege (12) jeweils auf der Innenseite mit Schrägflächen (32, 34) versehen sind, durch die ein Innenkonus am Übergang zwischen dem Kupplungsstück (20) und dem Käfigteil (10) gebildet wird.

8. Auffanghülse nach Anspruch 5 oder 6, dadurch **gekennzeichnet**, daß ein Ringbund (18), der die dem Scheitelpunkt (16) entgegengesetzten Enden der Stege (12) verbindet, eine zylindrische Steckmuffe bildet, mit der das Käfigteil (10) nach Entfernen des Kupplungsstücks (20) auf den äußeren Umfang des Endes des zu reinigenden Rohres aufsteckbar ist, während das Kupplungsstück (20) einen wahlweise verwendbaren Adapter bildet, der es gestattet, die Auffanghülse dadurch am Rohr zu befestigen, daß sie mit ihrem Kupplungsstück in den Innenquerschnitt des Rohrendes eingesteckt wird.

9. Auffanghülse nach Anspruch 8, dadurch **gekennzeichnet**, daß die Stege (12) sich mit ihren radial inneren Bereichen ein Stück weit in Axialrichtung über die Innenfläche des Ringbundes (18) erstrecken und bei Verwendung der Auffanghülse ohne Kupplungsstück einen Anschlag für das Rohrende und bei Verwendung der Auffanghülse mit Kupplungsstück einen Anschlag für das Kupplungsstück (20) bilden.

10. Auffanghülse nach einem der vorstehenden Ansprüche, dadurch **gekennzeichnet**, daß das Kupplungsstück (20) auf dem äußeren Umfang seines in das Ende des zu reinigenden Rohres eingreifenden Abschnitts mit wenigstens einer umlaufenden Nut (36) und einer umlaufenden, radial vorspringenden elastischen Lippe (38) versehen ist, die beim Einstecken des Kupplungsstücks in das Rohrende ganz oder teilweise in die Nut (36) zurückdrückbar ist.

11. Auffanghülse nach Anspruch 5 oder 6, gekennzeichnet durch zwei gegeneinander austauschbare Kupplungsstücke, von denen eines in das Ende des zu reinigenden Rohres einsteckbar und das andere über das Rohrende übersteckbar ist.

## Claims

1. Receiving sleeve for cleaning brushes (24) in pipe heat exchangers, having a cage-like casing formed by longitudinally extending struts (12), a stop for the cleaning brush at one end of the receiving sleeve, and a coupling piece (20) formed at the opposite end for the connection of the receiving sleeve to the end of a pipe which is to be cleaned, characterised in that the struts (12) converge in a pyramid-like or dome-like manner at the stop end of the receiving sleeve and are connected to one another only at the vertex (16) of the pyramid or the dome.

2. Receiving sleeve according to Claim 1, for cleaning brushes (24) having conical end caps (22, 28), characterised in that the angle of inclination of the end portions (14) of the struts (12), which portions converge in a pyramid-like manner, is matched to the cone angle of the end caps (22, 28).

3. Receiving sleeve according to Claim 1 or 2, characterised in that the struts (12) are tapered in cross-section from the end adjoining the coupling piece (20) towards the vertex (16) of the pyramid.

4. Receiving sleeve according to any one of the preceding Claims, characterised in that the struts (12) have, especially in their end portions (14), a profile favourable to flow.

5. Receiving sleeve according to any one of the preceding Claims, characterised in that the coupling piece (20) is releasably connected to a cage part (10) formed by the struts (12).

6. Receiving sleeve according to Claim 5, characterised in that the coupling piece (20) is provided with locking claws (30) which engage from the inside into a collar (18) connecting the struts (12).

7. Receiving sleeve according to Claim 6, characterised in that the locking claws (30) and the struts (12) are provided, on the inner side in each case, with slanting faces (32, 34) which form an inner cone at the junction between the coupling piece (20) and the cage part (10).

8. Receiving sleeve according to Claim 5 or 6, characterised in that a collar (18), connecting the ends of the struts (12) remote from the vertex (16), forms a cylindrical connecting bush with which the cage part (10), after the removal of the coupling piece (20), can be placed on the outer circumference of the end of the pipe to be cleaned, while the coupling piece (20) forms an optionally usable adaptor which enables the receiving sleeve to be secured to the pipe by being plugged, with its coupling piece, into the inner cross-section of the pipe end.

9. Receiving sleeve according to Claim 8, characterised in that the struts (12) extend, with their radially inner areas, a distance in the axial direction over the inner face of the collar (18), and, when the receiving sleeve is used without the coupling piece, form a stop for the end of the pipe and, when the receiving sleeve is used with the coupling piece, form a stop for the coupling piece (20).

10. Receiving sleeve according to any one of the preceding Claims, characterised in that the coupling piece (20) is provided, on the outer circumference of its portion engaging in the end of the pipe to be cleaned, with at least one circumferential groove (36) and a circumferential radially projecting resilient lip (38) which, when the coupling piece is plugged into the pipe end, can be pressed back partially or completely into the groove (36).

11. Receiving sleeve according to Claim 5 or 6, characterised by two coupling pieces which can be exchanged for one another, of which one can be plugged into the end of the pipe to be cleaned and the other can be placed over the pipe end.

## Revendications

1. Manchon collecteur pour brosses de nettoyage (24) utilisées dans des échangeurs de chaleur tubulaires, comprenant une enveloppe en forme de cage formée par des barrettes (12) d'extension longitudinale, une butée pour la brosse de nettoyage à l'une des extrémités du manchon collecteur et une pièce d'accouplement (20) formée à l'extrémité opposée et destinée à coupler le manchon collecteur avec l'extrémité d'un tuyau à nettoyer, **caractérisé en ce** que les barrettes (12) convergent en forme de pyramide ou de coupole à l'extrémité du manchon collecteur située du côté butée et qu'elles ne sont rattachées les unes aux autres qu'au sommet (16) de la pyramide ou de la coupole.

2. Manchon collecteur selon la revendication 1, pour brosses de nettoyage (24) avec des capuchons d'extrémité (22, 28) coniques, caractérisé en ce que l'angle d'inclinaison des sections terminales (14) des barrettes (12) qui convergent en forme de pyramide, est adapté à l'angle de cône des capuchons d'extrémité (22, 28).

3. Manchon collecteur selon la revendication 1 ou 2, caractérisé en ce que la section transversale des barrettes (12) se rétrécit à partir de l'extrémité contiguë à la pièce d'accouplement (20) en direction du sommet (16) de la pyramide.

4. Manchon collecteur selon l'une des revendications précédentes, caractérisé en ce que les barrettes (12) présentent, notamment dans leurs sections terminales (14), un profil favorable à l'écoulement.

5. Manchon collecteur selon l'une des revendications précédentes, caractérisé en ce que la pièce d'accouplement (20) est rattachée de manière amovible à un élément de cage (10) formé par les barrettes (12).

6. Manchon collecteur selon la revendication 5, caractérisé en ce que la pièce d'accouplement (20) est munie de griffes d'encliquetage (30) qui s'engagent de l'intérieur dans un collet annulaire (18) qui réunit les barrettes (12).

7. Manchon collecteur selon la revendication 6, caractérisé en ce que les griffes d'encliquetage (30) et les barrettes (12) présentent respectivement sur la face intérieure des surfaces inclinées (32, 34) qui forment un cône intérieur à la transition entre la pièce d'accouplement (20) et l'élément de cage (10).

8. Manchon collecteur selon la revendication 5 ou 6, caractérisé en ce qu'un collet annulaire (18) qui relie les extrémités des barrettes (12) opposées au sommet (16) forme un manchon cylindrique à emboîtement à l'aide duquel l'élément de cage (10) peut être emboîté, après enlèvement de la pièce d'accouplement (20), sur la périphérie extérieure du tuyau à nettoyer, alors que la pièce d'accouplement (20) constitue un adaptateur utilisable au choix qui permet de fixer le manchon collecteur sur le tuyau en l'emboîtant avec sa pièce d'accouplement dans la section intérieure de l'extrémité du tuyau.

9. Manchon collecteur selon la revendication 8, caractérisé en ce que les barrettes (12) s'étendent avec leurs sections radialement intérieures sur une certaine distance dans le sens axial sur la surface intérieure du collet annulaire (18) et forment, dans le cas de l'utilisation du manchon collecteur sans pièce d'accouplement pour l'extrémité du tuyau et dans le cas de l'utilisation du manchon collecteur avec pièce d'accouplement, une butée pour ladite pièce d'accouplement (20).

10. Manchon collecteur selon l'une des revendications précédentes, caractérisé en ce que, sur la périphérie extérieure de sa section qui s'engage dans l'extrémité du tuyau à nettoyer, la pièce d'accouplement (20) est munie d'au moins une rainure (36) circulaire et d'une lèvre (38) circulaire élastique en saillie radiale qui peut être repoussée entièrement ou en partie dans la rainure (36) lors de l'emboîtement de la pièce d'accouplement dans l'extrémité du tuyau.

11. Manchon collecteur selon la revendication 5 ou 6, caractérisé en ce qu'il comprend deux pièces d'accouplement interchangeables dont l'une peut être emboîtée dans l'extrémité du tuyau à nettoyer et dont l'autre peut être emboîtée sur l'extrémité du tuyau.
